# EUROPÄISCHE PATENTSCHRIFT

(11) **EP 0 131 108 B1**
(45) Veröffentlichungstag und Bekanntmachung des Hinweises auf die Patenterteilung: **27.07.1988**
(21) Anmeldenummer: 84105189.9
(22) Anmeldetag: 08.05.1984
(51) Int. Cl.: B41F 31/14

(54) **Farb- oder Feuchtwerk für Rotationsdruckmaschinen**
Inking or damping unit for rotary printing machines
Dispositif d'encrage ou de mouillage pour rotatives

(30) Priorität: 07.07.1983 DE 3324447
(43) Veröffentlichungstag der Anmeldung: 16.01.1985
(73) Patentinhaber: M.A.N.-ROLAND Druckmaschinen Aktiengesellschaft, 63012 Offenbach (DE)
(72) Erfinder: Simeth, Claus, D-6050 Offenbach/M. (DE)
(74) Vertreter: Marek, Joachim, Dipl.-Ing.

(56) Entgegenhaltungen:
- EP-A- 0 068 546
- DD-A- 104 259
- DE-A- 2 940 594
- GB-A- 2 052 391

## Beschreibung

Die Erfindung betrifft ein Farb- oder Feuchtwerk für Rotationsdruckmaschinen mit gegenläufig sich unter einstellbarem Druck berührenden Dosier- und Übertragwalze und nachfolgenden Walzen.

Bekannte Farbdosiereinrichtungen regeln den Farbfilm mittels Farbmesser oder Farbschieber unter Verwendung einer Tauch- oder Filmwalze.

In der DD-PS 104 259 ist eine Dosiereinrichtung bekannt geworden, die mit einer Spaltregulierung bei gleichzeitiger Änderung der Differenzgeschwindigkeit zwischen Kastenwalze und Abquetschwalze arbeitet. Die Aufhängung der Dosierscheiben ist aus Platzgründen hierbei lediglich einseitig, so daß der Verreibungshub bei der Querbewegung die Halterung verbirgt wobei der Geschwindigkeitsunterschied zwischen Kastenwalze und der farbannehmenden Walze eine zusätzliche Krafteinwirkung auf die Dosierscheiben und deren labile Halterung bedeutet.

Durch die GB-A 2 052 391 ist es bei einer Flexodruckmaschine bekannt ein Farbreservoir zwischen zwei Farbwalzen vorzusehen.

Weiter ist in der DE-AS 2 210 020 ein Farbwerk mit zueinander beweglich gelagerter Dosier- und Übertragwalze angegeben, bei dem mehrere auf die der Übertragwalze gegenüberliegende Seite der Dosierwalze wirkende, aus Bimetallstreifen bestehende Federpakete vorgesehen sind. Aufgabe dieser Vorrichtung soll es sein, auch bei Temperaturschwankungen einen bestimmten Ab-' stand zwischen den Walzen zu erreichen und damit einen konstant dicken Farbfilm auf der Auftragwalze zu erhalten.

Diese bekannten Farbdosiersysteme haben jeweils den Nachteil, daß die Farbe aus einer Farbwanne gespeist wird, d. h. daß sie relativ viel tote Farbe besitzen, welche zu einer Hautbildung neigt, wann nicht Farbrührer verwendet werden. Ein weiterer Nachteil besteht darin, daß die Farbe leicht verschmutzt und sich mit Wasser anreichert. Die Reiningung der Farbwanne erfordert einen relativ hohen Farbverlust, wenn dies vermieden werden soll, erfordert dies vom Drucker einen hohen Überwachungsaufwand, da er genau aufpassen muß, wann seine Auflage ausgedruckt ist, um die noch nötige Farbmenge für die zu druckenden Restbogen im Farbkasten vorrätig zu haben.

Ausgehend von diesem Stand der Technik liegt der Erfindung die Aufgabe zugrunde, eine schnell regelbare Flüssigkeitsdosierung ohne Farbkasten bzw. Wasserkasten zu schaffen, bei der ein zonal feinstregulierbarer, gleichmäßig dicker Flüssigkeitsfilm über die gesamte Maschinenbreite übertragbar ist.

Die Lösung der gestellten Aufgabe wird bei einem Farb- oder Feuchtwerk der eingangs genannten Art durch die Merkmale des Kennzeichens des ersten Anspruchs erreicht.

Oberhalb der sich unter Druck gegenläufig berührenden Dosier- und Übertragwalze ist eine selbstregelnde Flüssigkeitszuführung angeordnet. Die Walzen laufen unter Pressung gegeneinander. Die Pressung am Berührungspunkt beider Walzen kann feinstreguliert werden. Mit diesem Regelmechanismus kann eine gleichmäßige Filmdicke über die gesamte Maschinenbreite erzeugt werden. Der gleichmäßige Flüssigkeitsfilm über die gesamte Maschinenbreite ist besonders günstig zum weiteren gleichmäßigen Übertragen der Farbe auf den nachfolgenden Walzenzug geeignet. Damit entfällt ein Überhöhen des Farbfilmes, was ein speziell vergrößertes Verreiben nach sich ziehen würde. Die gleiche Ausführung beim Feuchtwerk hat den Vorteil, den Wasserfilm so gleichmäßig dünn wie möglich bei den benötigten Bereichen dosieren zu können.

Durch die spezielle Ausbildung ohne Farbkasten entfällt das zeitaufwendige Waschen des Farbkastens. Die Walzen können mit der bisher üblichen Waschvorrichtung gereinigt werden, d. h. wesentliche Totzeiten zur Wartung und Druckvorbereitungen entfallen. Die definierte Farbmenge zwischen den beiden Walzen ermöglicht es dem Drucker kurz vor dem Ende eines Druckauftrags die Flüssigkeitszuführung abzustellen, und somit bei Druckende fast keine Farbe mehr auf den Walzen zu haben. Die Reinigungsarbeiten werden somit auf ein Minimum reduziert. Die Walzenpaarung Rilsan^{@}, Stahl, Rilsan• bzw. Gummi, Stahl, Gummi ermöglicht es eine optimale Temperaturregelung einzubauen, wobei beide Walzen mit einem Temperierungsmittel durchströmt werden. Damit wird eine temperaturunabhängige Farbübertragung erreicht, die eine konstant gleichmäßige Filmdicke aufweist.

Die Härtedifferenz zwischen den Walzen beträgt ca. 10 Shore.

Zwischen der Übertragwalze und einer Walze, die je nach Verwendung eine Reiberwalze sein kann, sind nebeneinander Rollen auf einem Trägerrohr beweglich gelagert angeordnet.

Die Rollen können unterschiedlich angesteuert werden z. B. magnetisch, pneumatisch oder hydraulisch. Bei der magnetischen Ansteuerung erfolgt eine exzentrische Drehbewegung der Rolle um das Trägerrohr. Bei der pneumatischen und hydraulischen Ansteuerung erfolgt eine geradlinige Bewegung der Rolle am Trägerrohr. Um ein Eindrigen der Farbe in die Zwischenräume zwischen den Rollen zu vermeiden, weisen die Rollen einseitig einen Dichtring auf.

Die Halterung der Rollen ist so stabil auf dem Trägerrohr ausgelegt, daß die Hin- und Herbewegung z. B. der Reiberwalze zu keinem Verkanten durch Querkräfte an den Rollen führen kann. Die unterschiedlichen Drehgeschwindigkeiten zwischen Übertragwalze und Verreibwalze werden durch die stabile Lagerung der Rollen am Trägerrohr optimal aufgenommen.

Durch die Verwendung der Rollen können die Bauteile des Farbwerks und Feuchtwerks in ihren Toleranzen wesentlich großzügiger ausgelegt werden, da das Gesamtkonzept von der speziellen Geometrie her keine große Genauigkeit verlangt. Dies bedeutet eine wesentliche Kostenersparnis. Farbkastenwalzenungenauigkeiten wie z. B. unrundlaufen wirken sich nicht so stark aus wie bei bisher üblichen Farbwerken mit Farbschiebern, bei denen gerade die Farbschieber mit ihren großen Drucken zu einem Durchbiegen der Farbkastenwalze führte und damit zu einer sehr ungenauen Reproduzierbarkeit bei Mehrfachaufträgen.

Die Rollen bieten weiter die Möglichkeit zonenweise von einer Nullmengenübertragung exakt und schnell zu einer maximalen Farbübertragung zu kommen. Hierzu können die Rollen unterschiedlich schnell und unterschiedlich lange an den Walzen angelegt werden. Die Rüstzeiten bei einer Vierfarben-Bogenoffsetmaschine beträgt alleine für das Reinigen des Farbwerkes bei herkömmlichen Maschinen ca. 17 % vom Gesamtvorgang der Vorbereitungen an der Druckmaschine. Auf das Einfüllen der Farbe und Einstellen der bisher bekannten Farbzonen entfallen hierzu ca. 5 %. Diese Rüstzeiten werden durch den wesentlich einfacheren Aufbau des Farbwerkes auf ein Minimum reduziert.

Weitere Vorteile und wesentliche Merkmale der Erfindung gehen aus den Unteransprüchen und der nachfolgenden Beschreibung der Ausführungsbeispiele hervor.

Es zeigen :
Fig. 1 das Farb- oder Feuchtwerk in der Seitenansicht mit der selbstregelnden Flüssigkeitszuführung und den übertragenden Rollen ;
Fig. 2 eine Draufsicht auf die dicht nebeneinander angeordneten Rollen ;
Fig. 3 eine Schnittansicht durch die Rollen, die auf einem Trägerrohr gleitend hin- und herschwenkbar sind.

In der Fig. 1 ist eine Dosierwalze 1 eines Feucht- oder Farbwerkes dargestellt, die fest gelagert ist. An die Dosierwalze 1 ist eine beweglich gelagerte Übertragwalze 2 angestellt. Die Übertragwalze wird im Normalzustand unter Druck gegen die Dosierwalze 1 angestellt. Die Pressung im Berührungsbereich zwischen der Dosierwalze 1 und der Übertragwalze 2 kann feinstreguliert werden. Der Raum oberhalb zwischen den beiden Walzen 1, 2 ist mit einer Flüssigkeit 6 angefüllt. Die Flüssigkeit 6 wird durch eine selbstregulierende Flüssigkeitszuführung 5 zugeführt. Die selbstregelnde Flüssigkeitszuführung 5 regelt sich über die Niveauhöhe jeweils so ein, daß die Niveauhöhe den Außenumfang der beiden Walzen nicht überschreitet. Da die Walzen 1, 2 unter Druck gegeneinander laufen, wird ein gleich großer Farb- oder Feuchtigkeitsfilm auf der Übertragwalze 2 übertragen, der mittels exzentrisch gelagerter Rollen 3 auf eine Walze 4 zonal übertragen werden kann. Die Walze 4 hat hierbei eine höhere Umdrehung als die Dosierwalze 1 und Übertragwalze 2. D. h. die Rollen 3 werden bei jeder Berührung mit der Walze 4 beschleunigt und an der Übertragwalze 2 wieder abgebremst. Die Halterung der Rollen 3 auf einem Trägerrohr 8 ist für die dabei auftretende Kraftaufnahme während der Beschleunigung . und Verzögerung der Rolle 3 so kompakt und stabil ausgelegt, daß die Krafteinwirkung optimal vom Trägerrohr 8 aufgenommen wird.

Die zonale Farb- bzw. Feuchtigkeitsübertragung mittels der Rollen 3 erfolgt je nach Länge und Art der Anlagezeit der Rolle 3 an die Übertragwalze 2 ohne Leerspalte zwischen den einzelnen übertragenen Farbstreifen auf die Walze 4. Die Farbütertragung ist über die gesamte Maschinenbreite ein gleichmäßig dicker Farbfilm. Die Geschwindigkeit der Dosier- 1 und Übertragwalze 2 kann gleich oder unterschiedlich sein. Weiterhin kann eine Regelung dieser Geschwindigkeit gegenüber der Maschinengeschwindigkeit eingebaut werden, um ein noch differenzierteren Farbfilm erreichen zu können. Die bevorzugte Einstellung sieht eine Geschwindigkeit der Dosier- 1 und Übertragwalze 2 vor, die kleiner ist als die Umfangsgeschwindigkeit der Walze 4 in Abhängigkeit von der Plattenzylinderumfangsgeschwindigkeit der Druckmaschine. Dadurch ist eine komplizierte Regelung über einen Stellmotor nicht nötig. Die Vordosierung wie oben genannt an der Dosier- 1 und Übertragwalze 2 erfolgt unter Druck bzw. unter Walzenpressung zwischen einer Stahl-und einer Rilsanwalze. Unterhalb der Walzen 1 bis 4 befindet sich ein Abdeckblech 7.

Ein wesentlicher Vorteil der Farbdosierung besteht darin, daß das Reinigen des Farbkastens entfällt und der gesamte Farbzuführmechanismus über die vorhandene Walzenwaschvorrichtung mit gereingt werden kann, d. h. daß wesentliche Totzeiten zur Wartung und Druckvorbereitungen an der Druckmaschine entfallen. Die oben ge- _{'}nannte Walzenanordnung Rilsan• oder Gummi mit einer nachfolgenden Stahlwalze ermöglicht eine optimale Farbtemperaturregelung im Farbwerk, bei der die Dosier- 1 und Übertragwalze 2 mit einem Temperierungsmittel durchströmt werden.

In der Fig. 2 sind die nebeneinander angeordneten Rollen 3 dargestellt. Die Rollen 3 sind auf den Trägerrohr 8 stabil gehaltert. Die Rollen 3 sind zwischen der Übertragwalze 2 und der Walze 4 angeordnet. Die Walze 4 kann je nachdem wie das Farb- oder Feuchtwerk ausgelegt ist eine Verreibwalze oder lediglich eine weitere Übertragwalze im Walzenzug zum Plattenzylinder sein. Der Verzicht auf die Verreibung direkt nach der zonalen Farbübertragung ist auf Grund der präzisen und genauen Farbübertragung möglich, so daß die Verreibung direkt am Plattenzylinder hierbei völlig ausreicht.

Die dicht nebeneinander angeordneten Rollen weisen einseitig einen Dichtring 9 auf. Dieser Dichtring 9 verhindert, daß die Farbe in Hohlräume zwischen die Rollen eindringen kann. Die bevorzugte Ruhestellung der Rolle 3 zwischen der Übertrag- 2 und Walze 4 ist die Anlage der Rolle 3 an der Walze 4. Dies macht den wesentlichen Vorteil der Farbübertragung im Nullmengenbereich deutlich. Liegen die Rollen 3 an der Walze 4 an, wird keine Farbe übertragen. Bei kurzzeitigem Antippen der Rolle 3 an der mit einem kontinuierlichen dicken Farbfilm beaufschlagten Übertragwalze 2 erfolgt ein minimaler Farbübertrag, wird die Anlagezeit erhöht, erfolgt ein großer Farbübertrag auf die Walze 4. Eine andere Möglichkeit ist ein dauerndes An- und Abstellen der Rolle 3 entsprechend kurzen Impulsen. Dies führt zu einer Farbübertragung mit über den Umfang der Walze 4 gleichmäßig verteilten kurzen Farbstreifen, was einer besonders gleichmäßigen Farbverteilung und Auftragung entspricht und den oben genannten Verzicht auf die sofortige Verreibung nach der Farbdosierung erklärt.

In der Fig. 3 ist eine spezielle Ausführung der Rolle 3 dargestellt, wobei diese wie oben genannt dicht nebeneinander auf dem Trägerrohr 8 angeordnet sind. Am Trägerrohr 8 sind eine Spule 10 und Magnetkern 11 befestigt. Die elektrischen Zuleitungen sind im mittleren Freiraum des Trägerrohres 8 verlegt. Um das Trägerrohr 8 ist ein Gleitlager 12 angeordnet, das im Bereich der Spule 10 und des Magnetkernes 11 ausgespart ist.

Auf dem Gleitlager 12 ist frei schwenkbar ein exzentrisch aufgebohrtes Mittelteil 13 mit der Breite einer Rolle 3 angeordnet. Das Mittelteil weist einen Freiraum 14 auf in dem die Spule 10 und der Magnetkern 11 sich befinden. Durch die magnetischen Kräfte wird das Mittelteil 13 auf dem Trägerrohr 8 hin- und herbewegt. Diese exzentrische Drehbewegung entspricht einer Hubbewegung 18 der Rolle 3. Diese exzentrische Bewegung der Rolle 3 ist in der Mitte des Trägerrohres 8 zeichnerisch als Mittelpunkt mit den beiden exzentrischen Endpunkten dargestellt.

Auf dem Außenumfang des Mittelteiles 13 ist ein zylindrisches Rollenlager 15 vorgesehen, auf dem eine Hülse 16 mit einem Überzug 17 aufgeschrumpft ist. Der Überzug 17 kann aus Ritsan^{*} oder Gummi sein, je nachdem für welche spezielle Anordnung die Rolle 3 im Farb- oder Feuchtwerk vorgesehen ist.

### Bezugszeichenliste

1 Dosierwalze
2 Übertragwalze
3 Rolle
4 Walze
5 Flüssigkeitszuführung
6 Flüssigkeit
7 Abdeckblech
8 Trägerrohr
9 Dichtring
10 Spule
11 Magnetkern
12 Gleitlager
13 Mittelteil
14 Freiraum
15 Rollenlager
16 Hülse
17 Überzug
18 Hubbewegung

## Patentansprüche

1. Farb- oder Feuchtwerk für Rotationsdruckmaschinen mit gegenläufig sich unter einstellbarem Druck berührenden Dosier- (1) und Übertragwalze (2) und nachfolgenden Walzen (3, 4), dadurch gekennzeichnet, daß mittig oberhalb der Dosier- (1) und Übertragwalze (2) eine durch eine Niveauhöhenmessung geregelte Flüssigkeitszuführung (5) angeordnet ist und damit am Ausgang des Walzenspalts ein über die gesamte Walzenbreite einheitlicher Farbfilm erzeugt wird und daß zu einer zonal unterschiedlichen Dosierung des Farbfilms zwischen der Übertragwalze (2) und der Walze (4) nebeneinander zonenbreite Rollen (3) auf einem Mittelteil (13) drehbar gelagert, sind, wobei das Mittelteil (13) exzentrisch auf einem Trägerrohr (8) gelagert und durch ein Huborgan beispielsweise einen Magneten (10, 11) relativ zum Trägerrohr (8) verdrehbar ist.

2. Farb- oder Feuchtwerk nach Anspruch 1, dadurch gekennzeichnet, daß die Rollen (3) dicht nebeneinander angeordnet sind.

3. Farb- oder Feuchtwerk nach Anspruch 1 und 2, dadurch gekennzeichnet, daß am Trägerrohr (8) entsprechend der Breite jeder Rolle (3) jeweils eine Spule (10) mit einem Magnetkern (11) angeordnet ist, und daß über den exzentrischen Schwenkbereich der Rolle (3) ein Gleitlager (12) an dem Trägerrohr (8) befestigt ist.

4. Farb- oder Feuchtwerk nach Anspruch 1 bis 3, dadurch gekennzeichnet, daß auf dem Gleitlager (12) ein exzentrisch aufgebohrtes Mittelteil (13) der Rolle (3) schwenkbar gelagert ist, und daß das Mittelteil (13) einen Freiraum (14) im Bereich des Magnetkernes (11) aufweist.

5. Farb- oder Feutchtwerk nach Anspruch 1 bis 4, dadurch gekennzeichnet, daß am Außenumfang des Mittelteiles (13) ein Rollenlager (15) befestigt ist, auf das eine Hülse (16) mit einem Überzug (17) aufgeschrumpft ist.

6. Farb- oder Feuchtwerk nach Anspruch 1 bis 5, dadurch gekennzeichnet, daß die Rollen (3) einseitig einen Dichtring (9) und am Außenumfang einen Überzug aufweisen.

7. Farb- oder Feuchtwerk nach Anspruch 1, dadurch gekennzeichnet, daß die Walze (4) eine Verreibwalze ist, und daß die Übertragwalze (2) eine Feinstregulierung aufweist.

8. Farb- oder Feuchtwerk nach Anspruch 1, dadurch gekennzeichnet, daß innerhalb der Dosier- (1) und Übertragwalze (2) eine Temperaturregelung angeordnet ist.

9. Farb- oder Feuchtwerk nach Anspruch 1, dadurch gekennzeichnet, daß unterhalb der Walzen (1, 2) der Rollen (3) und der Walze (4) ein Abdeckblech (7) angeordnet ist.

## Claims

1. Inking or damping unit for rotary printing machines with opposite running metering (1) and transfer (2) rollers in contact under adjustable pressure and subsequent rollers (3, 4), characterised in that centrally above the metering (1) and transfer (2) rollers, there is arranged a liquid feed controlled by a level height measurement and thereby at the exit of the roller nip a unitary ink film is generated over the whole width of the roller, and that for a zonally differentiated metering of the ink film between the transfer roller (2) and the roller (4) adjacently lying zone width rollers (3) are rotatably mounted on a centre part (13), wherein the centre part (13) is eccentrically mounted on a carrier tube (8) and is rotatable relative to the carrier tube (8) by means of a stroke member, for example, a magnet (10, 11).

2. Inking or damping unit according to claim 1 characterised in that the rollers (3) are arranged closely adjacent to one another.

3. Inking or damping unit according to claim 1 and 2 characterised in that on the carrier tube (8) corresponding to the width of each roller (3) there is arranged in each case a coil (10) with a magnetic core (11) and that over the eccentric turning region of the roller (3) a sliding bearing (12) is fixed to the carrier tube (8).

4. Inking or damping unit according to claims 1 to 3, characterised in that on the sliding bearing (12) is rotatably mounted an eccentrically bored centre part (13) of the roller (3) and that the centre part (13) has a free space (14) in the region of the magnet core (11).

5. Inking or damping unit according to claims 1 to 4 characterised in that on the exterior periphery of the centre part (13) is fixed a roller bearing (15) onto which is shrunk a shell (16) with a cover (17).

6. Inking or damping unit according to claims 1 to 5 characterised in that the rollers (3) have a sealing ring (9) on one side and a cover on their exterior periphery.

7. Inking or damping unit according to claim 1 characterised in that the roller (4) is a distributor roller and that the transfer roller (2) has a fine adjustment.

8. Inking or damping unit according to claim 1 characterised in that a temperature control is arranged within the metering (1) and transfer (2) rollers.

9. Inking or damping unit according to claim 1 characterised in that a cover sheet (7) is arranged below the rollers (1, 2) and rollers (3) and the roller (4).

## Revendications

1. Dispositif d'encrage ou de mouillage pour des machines imprimantes rotatives, comportant un rouleau de dosage (1) et un rouleau distributeur (2) en contact l'un de l'autre sous une pression réglable et tournant dans des sens opposés, et des rouleaux consécutifs (3.4), caractérisé en ce que, entre le rouleau de dosage (1) et le rouleau distributeur (2) au-dessus de ceux-ci, est disposée une alimentation de liquide (5) ajustée par un réglage de hauteur de niveau et, ainsi, à la sortie de l'espace entre les rouleaux, est créé un film d'encre uniforme sur toute la largeur des rouleaux, et en ce que, pour un dosage différent par zone du film d'encre entre le rouleau distributeur (2) et le rouleau (4), des galets (3) ayant une largeur correspondant à celle d'une zone sont montés l'un à côté de l'autre de façon rotative sur une partie centrale (13), la partie centrale (13) étant montée de façon excentrique sur un tube de support (8) et pouvant tournée par rapport au tube de support (8) grâce à un organe d'entraînement, par exemple un aimant (10, 11).

2. Dispositif d'encrage ou de mouillage selon la revendication 1, caractérisé en ce que les galets (3) sont disposés l'un contre l'autre.

3. Dispositif d'encrage ou de mouillage selon les revendications 1 et 2, caractérisé en ce que, sur le tube de support (8), de façon correspondante à la largeur de chaque galet (3), est disposée, à chaque fois, une bobine (10) avec un noyau magnétique (11), et en ce que, sur la zone d'oscillation excentrique du galet (3), est fixé un palier lisse (12) sur le tube de support (8).

4. Dispositif d'encrage ou de mouillage selon les revendications 1 à 3, caractérisé en ce que, sur le palier lisse (12), est montée, de façon pivotante, une partie centrale (13) excentriquement alésée du galet (3), et en ce que la partie centrale (13) présente un espace fibre .(14) dans la zone du noyau magnétique (11).

5. Dispositif d'encrage ou de mouillage selon les revendications 1 à 4, caractérisé en ce que, sur la périphérie externe de la partie centrale (13), est fixé un palier à rouleaux (15), sur lequel est emmanchée une gaine (16) avec un revêtement (17).

6. Dispositif d'encrage ou de mouillage selon les revendications 1 à 5, caractérisé en ce que les galets (3) présentent, d'un côté, une bague d'étanchéité (9) et, à la périphérie externe, un revêtement.

7. Dispositif d'encrage ou de mouillage selon la revendication 1, caractérisé en ce que le rouleau (4) est un rouleau frotteur, et en ce que le rouleau distributeur (2) présente des moyens de réglage fins.

8. Dispositif d'encrage ou de mouillage selon la revendication 1, caractérisé en ce que, à l'intérieur du rouleau de dosage (1) et du rouleau distributeur (2), est disposée une régulation de température.

9. Dispositif d'encrage ou de mouillage selon la revendication 1, caractérisé en ce que, au-dessous des rouleaux (1, 2), des galets (3) et du rouleau (4), est disposée une tôle de recouvrement (7).
